# EUROPÄISCHE PATENTSCHRIFT

(11) **EP 2 041 479 B1**
(45) Veröffentlichungstag und Bekanntmachung des Hinweises auf die Patenterteilung: **28.12.2011**
(21) Anmeldenummer: 07726064.4
(22) Anmeldetag: 18.06.2007
(51) Int. Cl.: F21K 2/06

(54) **HINTERGRUNDBELEUCHTUNG MITTELS NICHTELEKTRISCHER ENERGIEQUELLEN**
BACKGROUND LIGHTING BY MEANS OF NON-ELECTRIC ENERGY SOURCES
RÉTROÉCLAIRAGE AU MOYEN DE SOURCES D'ÉNERGIE NON ÉLECTRIQUES

(30) Priorität: 13.07.2006 DE 102006032457; 13.07.2006 US 830644 P
(43) Veröffentlichungstag der Anmeldung: 01.04.2009
(73) Patentinhaber: VEGA Grieshaber KG, 77709 Wolfach (DE)
(72) Erfinder: STAIGER, Holger, 78730 Lauterbach (DE)
(74) Vertreter: Schäflein, Christian Georg
(86) Internationale Anmeldenummer: PCT/EP2007/005359
(87) Internationale Veröffentlichungsnummer: WO 2008/006444

(56) Entgegenhaltungen:
- DE-A1- 2 325 040
- US-A- 5 406 463
- US-A1- 2002 053 236

## Beschreibung

Die vorliegende Erfindung betrifft Beleuchtungen für Feldgerätedisplays. Insbesondere betrifft die vorliegende Erfindung eine Beleuchtungseinheit für ein Feldgerätedisplaymodul, ein Füllstandmessgerät oder Druckmessgerät mit einer solchen Beleuchtungseinheit, die Verwendung einer derartigen Beleuchtungseinheit für ein Füllstandmessgerät oder Druckmessgerät und ein Verfahren zum Beleuchten eines Feldgerätedisplaymoduls.

Bekannte Feldgerätedisplaymodule für die Füllstandmessung weisen Beleuchtungseinheiten auf, welche mit Strom versorgt werden müssen, also zusätzliche Energiequellen benötigen. Hierbei handelt es sich beispielsweise um Leuchtdioden, Kaltkathoden-Lampen (Cold Cathode Fluorescent Lamp, CCFL) oder elektrolumineszente Folien.

Allerdings ist es unter Umständen für Feldgeräte wichtig, eine möglichst geringe Menge an Energie zu verbrauchen, da der zur Verfügung stehende Energievorrat begrenzt ist.

US 2002/0053236 A1 beschreibt ein diagnostisches Messgerät mit einer Anzeigetafel, die ein lumineszentes Material aufweist.

DE 2 325 040 A1 beschreibt ein Informationswiedergabe- oder Sichtsystem unter Ausnutzung der Chemolumineszenz.

US 5,406,463 beschreibt ein chemolumineszentes Display zur Verwendung in einem Schild.

Es ist eine Aufgabe der vorliegenden Erfindung, eine verbesserte Beleuchtung für Feldgerätedisplaymodule bereitzustellen.

Gemäß einem Ausführungsbeispiel der vorliegenden Erfindung ist eine Beleuchtungseinheit für ein Feldgerätdisplaymodul angegeben, die Beleuchtungseinheit umfassend ein Beleuchtungselement zum Erzeugen von Lumineszenzlicht, wobei das Lumineszenzlicht zur Beleuchtung des Feldgerätedisplaymoduls ausgeführt ist.

Solches Lumineszenzlicht kann ohne die Verwendung einer elektrischen Energiequelle erzeugt werden. Akkumulatoren oder eine externe Energieversorgung mit Strom ist somit nicht länger erforderlich.

Gemäß einem weiteren Ausführungsbeispiel der vorliegenden Erfindung umfasst die Beleuchtungseinheit ein nachleuchtendes Material.

Das nachleuchtende Material wird über eine Lichtquelle, beispielsweise Sonneneinstrahlung, angeregt und leuchtet nach dem Erlöschen der Lichtquelle längere Zeit nach.

Es ist somit eine Hintergrundbeleuchtung möglich , wobei die nachleuchtende Substanz nicht oder nur selten ausgetauscht werden muss.

Gemäß einem weiteren Ausführungsbeispiel der vorliegenden Erfindung ist die Beleuchtungseinheit zur Bereitstellung einer Hintergrundbeleuchtung für das Feldgerätedisplaymodul ausgeführt.

Somit kann die Beleuchtungseinheit direkt hinter dem Feldgerätedisplaymodul angebracht werden. Beispielsweise können Beleuchtungseinheit und Feldgerätedisplaymodul als Gesamtmodul konfiguriert werden, welches dann als zusammenhängendes Bauteil in das Feldgerät eingebaut werden kann.

Gemäß einem weiteren Ausführungsbeispiel der vorliegenden Erfindung weist das Beleuchtungselement ein Chemolumineszenzelement zum Ausführen eines chemolumineszenten Prozesses zum Erzeugen des Lumineszenzlichts auf.

Durch geeignete Wahl der chemischen Substanzen kann die Lumineszenzlicht erzeugende chemische Reaktion derart lange anhaltend sein, dass ein Austauschen der Hintergrundbeleuchtung während dem Einsatz des Feldgerätes nicht oder nur selten notwendig ist.

Gemäß einem weiteren Ausführungsbeispiel der vorliegenden Erfindung weist das Chemolumineszenzelement ein Oxidationsmittel und einen Farbstoff auf, welche bei Bedarf zum Erzeugen des Lumineszenzlichts mischbar sind.

Bei dem Oxidationsmittel handelt es sich beispielsweise um Hypochlorit, welches mit dem Farbstoff oxidiert, so dass Lumineszenzlicht entsteht.

Gemäß einem weiteren Ausführungsbeispiel der vorliegenden Erfindung umfasst die Beleuchtungseinheit weiterhin eine erste Vorratskammer, eine zweite Vorratskammer und eine Mischkammer, wobei das Oxidationsmittel in der ersten Vorratskammer und der Farbstoff in der zweiten Vorratskammer angeordnet sind und bei Bedarf schrittweise in die Mischkammer einleitbar sind, wo sie dann miteinander zum Erzeugen des Lumineszenzlichts reagieren.

Somit kann die lichterzeugende chemische Reaktion bedarfsweise gestartet werden, je nachdem, ob eine Beleuchtung für das Display benötigt wird oder nicht.

Gemäß einem weiteren Ausführungsbeispiel der vorliegenden Erfindung umfasst die Beleuchtungseinheit weiterhin eine Steuereinheit zum Steuern einer Mischrate zwischen Oxidationsmittel und Farbstoff.

Beispielsweise kann das Licht wahlweise an- oder ausgeschaltet werden. Weiterhin kann durch Vergrößerung oder Verkleinerung der Mischrate die Intensität des Lumineszenzlichtes gesteuert werden. Hierdurch ist eine individuelle Anpassung der Beleuchtungsstärke an den jeweiligen Benutzer möglich. Durch das Ausschalten der chemischen Reaktion kann die Menge an verbrauchten Chemikalien verkleinert werden, wodurch letztendlich Energie gespart wird.

Die Einstellung der Mischrate kann beispielsweise durch Ansteuerung einer oder mehrerer entsprechender Pumpen oder Ventile erfolgen. In einem entsprechend kleinen Maßstab sind hier mikromechanische Pumpen oder Ventile einsetzbar, welche beispielsweise auf einem entsprechenden Chip angeordnet sind. Natürlich ist es aber auch möglich, die Reaktion einmal in Gang zu setzen, um sie dann ohne weiteres Eingreifen ablaufen zu lassen, bis die beiden Chemikalien verbraucht sind. Nachfolgend kann das Beleuchtungselement dann ausgetauscht werden.

Gemäß einem weiteren Ausführungsbeispiel der vorliegenden Erfindung umfasst das Beleuchtungselement ein radioaktives Material, welches zum Erzeugen einer ionisierenden Strahlung ausgeführt ist.

Hierbei handelt es sich beispielsweise um einen Beta-Strahler, beispielsweise um Tritium.

Die ionisierende Strahlung trifft auf eine, beispielsweise auf den Glaskörper der Anzeige aufgebrachte Schicht, und regt diese zum Leuchten an.

Das radioaktive Material kann in einen Glaskörper eingebracht sein, welcher dann hinter das Feldgerätedisplaymodul geschoben wird.

Hierdurch können Leuchtdauern von über zehn Jahren ohne zusätzliche Zuführung von Energie erreicht werden (je nach verwendeter Menge und Halbwertzeit des radioaktiven Materials).

Gemäß einem weiteren Ausführungsbeispiel der vorliegenden Erfindung ist eine Abschirmung zum Absorbieren radioaktiver Strahlung vorgesehen, welche nicht in Richtung der Phosphoreszenzschicht abgestrahlt wird.

Beispielsweise ist diese Abschirmung direkt am Beleuchtungselement angebracht, so dass das Beleuchtungselement zusammen mit der Abschirmung als modulares Bauteil in das Feldgerät eingebaut werden kann.

Gemäß einem weiteren Ausführungsbeispiel der vorliegenden Erfindung umfasst die Beleuchtungseinheit weiterhin eine Abschirmung zum Abschirmen von Lumineszenzlicht, welches nicht in Richtung Display abgestrahlt wird.

Somit kann störendes Streulicht verhindert werden. Weiterhin kann die Abschirmung als Reflektor ausgeführt sein, welcher das Licht in Richtung Display zurückreflektiert. Somit kann der Wirkungsgrad der Beleuchtungseinheit gesteigert werden.

Gemäß einem weiteren Ausführungsbeispiel der vorliegenden Erfindung umfasst die Beleuchtungseinheit weiterhin eine Klebefläche zum Befestigen des Beleuchtungselements an dem Feldgerätedisplaymodul.

Somit wird eine einfache und sichere Befestigung des Beleuchtungselements am Display ermöglicht.

Gemäß einem weiteren Ausführungsbeispiel der vorliegenden Erfindung ist die Beleuchtungseinheit an die Form des Feldgerätedisplaymoduls angepasst.

Hierdurch kann die Befestigung der Beleuchtungseinheit erleichtert werden. Weiterhin wird durch die Formanpassung der Kontakt zwischen Beleuchtungseinheit und Display verbessert, so dass das Lumineszenzlicht weitgehend störungsfrei übertragen werden kann, ohne dass es zu ungewollten Streuungen oder Reflexionen im Bereich zwischen den beiden Einheiten kommt.

Gemäß einem weiteren Ausführungsbeispiel der vorliegenden Erfindung umfasst die Beleuchtungseinheit weiterhin ein Feldgerätegehäuse, wobei das Feldgerätegehäuse einen Hohlraum aufweist, in welchen das Beleuchtungselement integrierbar ist.

Da oftmals mehrere Bauteile in einem Feldgerätegehäuseinneren oder Hohlraum angeordnet werden können, kann es zu einer Platzknappheit in dem Feldgerätegehäuse kommen, durch die Bereitstellung eines Extrahohlraums, in welchen die Beleuchtungseinheit integriert werden kann, werden derartige Platzprobleme vermieden.

Ist die bauliche Form des Beleuchtungselements an den freien Platz angepasst, kann der zur Verfügung stehende Platz optimal ausgenutzt werden. Weiterhin ist hierdurch keine Extraverschraubung oder anderweitige Befestigung des Beleuchtungselements im Gehäuse erforderlich, da es durch die Wände des Hohlraums gehalten wird.

Gemäß einem weiteren Ausführungsbeispiel der vorliegenden Erfindung ist das Feldgerätegehäuse aus einem absorbierenden Material hergestellt, so dass die radioaktive Strahlung nicht nach außen treten kann.

Gemäß einem weiteren Ausführungsbeispiel der vorliegenden Erfindung ist die Beleuchtungseinheit eingerichtet zum Betrieb mit einem Feldgerät ausgewählt aus der Gruppe bestehend aus einem Füllstandradar, einem TDR-Füllstandmesser, einem Ultraschall-Füllstandmesser, einem Kapazitiv-Feldgerät, einem Druckmessgerät und einem Grenzstand-Feldgerät.

Gemäß einem weiteren Ausführungsbeispiel der vorliegenden Erfindung ist ein Füllstandmessgerät zu einer oben beschriebenen Beleuchtungseinheit angegeben. Hierbei handelt es sich beispielsweise um einen Füllstandradar.

Weiterhin ist die Verwendung einer oben beschriebenen Beleuchtungseinheit für ein Füllstandmessgerät oder für ein Druckmessgerät angegeben.

Gemäß einem weiteren Ausführungsbeispiel der vorliegenden Erfindung ist ein Verfahren zum Beleuchten eines Feldgerätedisplaymoduls angegeben, wobei Lumineszenzlicht durch ein Beleuchtungselement erzeugt wird und das Feldgerätedisplaymodul mit dem Lumineszenzlicht beleuchtet wird.

Eine externe Energieversorgung mit elektrischer Energie ist hierfür nicht erforderlich.

Gemäß einem weiteren Ausführungsbeispiel der vorliegenden Erfindung gilt das Verfahren der Bereitstellung einer Hintergrundbeleuchtung für das Feldgerätedisplaymodul.

Das Lumineszenzlicht wird hierbei durch einen chemolumineszenten Prozess oder durch die Reaktion einer ionisierenden Strahlung mit einer Phosphoreszenzschicht erzeugt. Natürlich ist es auch möglich, beide Verfahren miteinander zu kombinieren, so dass sowohl Chemolumineszenzlicht als auch Phosphoreszenzlicht erzeugt werden kann. Ist etwa die Helligkeit des Phosphoreszenzlichtes ungenügend, kann der chemolumineszente Prozess zugeschaltet werden.

Auch kann das Lumineszenzlicht auf andere Arten erzeugt werden, wie etwa durch die Einwirkung von Hitze (Thermolumineszenz). Auch kann das Lumineszenzlicht durch die Einwirkung von Ultraschallwellen auf eine entsprechende Flüssigkeit erzeugt werden (Sonolumineszenz).

Weitere Ausführungsbeispiele und Vorteile der Erfindung ergeben sich aus den Unteransprüchen.

Im Folgenden werden mit Verweis auf die Figuren bevorzugte Ausführungsbeispiele der vorliegenden Erfindung beschrieben.
Fig. 1 zeigt eine schematische Darstellung einer Beleuchtungseinheit gemäß einem Ausführungsbeispiel der vorliegenden Erfindung.
Fig. 2 zeigt eine schematische Darstellung einer Beleuchtungseinheit gemäß einem weiteren Ausführungsbeispiel der vorliegenden Erfindung.
Fig. 3 zeigt eine schematische Darstellung einer Beleuchtungseinheit gemäß einem weiteren Ausführungsbeispiel der vorliegenden Erfindung.
Fig. 4 zeigt eine schematische Darstellung einer Steuerung zum Mischen der chemischen Substanzen für die Erzeugung von Lumineszenzlicht gemäß einem Ausführungsbeispiel der vorliegenden Erfindung.
Fig. 5 zeigt eine schematische Darstellung eines Füllstandradars gemäß einem Ausführungsbeispiel der vorliegenden Erfindung.
Fig. 6 zeigt ein Flussdiagramm eines Verfahrens gemäß einem Ausführungsbeispiel der vorliegenden Erfindung.

Die Darstellungen in den Figuren sind schematisch und nicht maßstäblich.

In der folgenden Figurenbeschreibung werden für die gleichen oder ähnlichen Elemente die gleichen Bezugsziffern verwendet.

Fig. 1 zeigt eine schematische Darstellung einer Beleuchtungseinheit gemäß einem Ausführungsbeispiel der vorliegenden Erfindung. Die Beleuchtungseinheit umfasst ein Gehäuse 101, in welchem der chemolumineszente Prozess abläuft. Auf der Rückseite des Gehäuses 101 ist ein Reflektor 105 angebracht, welcher Lumineszenzlicht, welches nicht in Richtung Display 102 abgestrahlt wird, zum Display hin reflektiert. Der Reflektor 105 kann auch als Absorber ausgeführt sein, so dass Streulicht absorbiert wird.

Statt einem Reflektor 105 (oder auch zusätzlich dazu) kann ein Heizelement, zum Beispiel in Form einer Heizfolie vorgesehen sein, um das Display 102 und das Beleuchtungselement 101 vor Vereisung zu schützen oder gar auch Betriebstemperatur zu bringen.

Das Beleuchtungselement 101 ist als Hintergrundbeleuchtung an der Rückseite des Displays 102 angebracht. Beispielsweise kann das Beleuchtungselement 101 mit dem Display verklebt sein. Hierfür kann eine Klebeschicht auf dem Beleuchtungselement 101 vorgesehen sein. Es sind aber auch andere Befestigungen möglich, wie beispielsweise Verschraubungen, eine Verklemmung oder eine clipartige Anbringung.

Fig. 2 zeigt eine schematische Darstellung einer Beleuchtungseinheit gemäß einem weiteren Ausführungsbeispiel der vorliegenden Erfindung. Das Beleuchtungselement 101 ist hier als Glaskörper ausgeführt, in welchen ein radioaktives Material, wie z. B. Tritium, eingebracht ist (z.B. in Form von Glaskapseln).

Radioaktive Prozesse wurden bisher zur Beleuchtung von Armbanduhren oder Weckern verwendet. Das radioaktive Material ist hierbei zusammen mit einer entsprechenden Phosphoreszenzschicht auf den Zahlen und Zeigern angebracht.

Bei Tritium handelt es sich um ein schwach radioaktives Leuchtmittel, welches unter anderem auch für Ziffern und Zeiger verwendet werden kann. Tritium ist ein Isotop des Wasserstoffs, also ein leichtflüchtiges Gas. Es ist schwach radioaktiv mit einer Halbwertszeit von 12,3 Jahren. Leuchtfarbe, die durch Tritium angeregt wird, benötigt keine "Aufladung" durch äußeres Licht. Das flüchtige Gas wird als tritierter Kunststoff (Polymer) gebunden und regt mit seiner Elektronen-Strahlung ein passives Leuchtmittel (z. B. Zinksulfid) zur Emission von sichtbarem Licht an. Das Tritium(oder ein anderes geeignetes radioaktives Material) kann in einer Borosit Glaskapsel oder dergleichen fest eingebettet sein. Innerhalb von ca. 12 Jahren reduziert sich die Anzahl der Tritium Atome durch den natürlichen Zerfall um etwa 75%. Das menschliche Auge empfindet diesen Wert allerdings noch als halb so hell wie die volle Leistung.

Die unter Hochdruck luftdicht verschlossenen, winzigen Leuchtkörperchen sind resistent gegen Wasser, Öl und die meisten korrodierenden Materialien. Auch extreme Temperaturen (-170° Celsius bis +400° Celsius) und Temperaturschocks sind für das Tritium-Gaslichtquellen-Beleuchtungssystem kein Problem.

Das radioaktive Material schickt radioaktive Strahlung (z.B. in Form von Beta-Teilchen) aus. Diese Strahlung trifft auf eine auf den Glaskörper 101 aufgebrachte Phosphoreszenzschicht 106 und regt diese zum Leuchten an. Bei dem imitierten Lumineszenzlicht handelt es sich um eine Art Kaltlichtstrahlung. Mit dem Material Tritium leuchtet diese Schicht mindestens zehn Jahre, ohne dass eine weitere Energieversorgung erforderlich ist.

Weiterhin ist eine Abschirmung 105 vorgesehen, welche den Glaskörper 101 auf sämtlichen Seiten, außer auf der dem Display 102 zugewandten Seite, umgibt. Diese Abschirmung 105 kann direkt am Glaskörper 101 angebracht sein, so dass aus der Gesamtmoduldisplay-Beleuchtungseinheit 102, 101 insgesamt keine oder nur in sehr geringer Menge Radioaktivität austritt.

Fig. 3 zeigt eine schematische Darstellung einer an einem Feldgerätedisplaymodul 102 angebrachten Beleuchtungseinheit gemäß einem weiteren Ausführungsbeispiel der vorliegenden Erfindung. Bei dem Beleuchtungselement 101 handelt es sich um ein Chemolumineszenzelement (wie auch in Fig. 1). Das Beleuchtungselement 101 weist hierbei zwei Vorratskammern 107, 108 auf, welche Oxidationsmittel bzw. Farbstoff an eine Mischkammer 109 abgeben können. Beispielsweise ist die Mischkammer zwischen den beiden Vorratskammern 107, 108 angeordnet. Es sind aber auch andere Anordnungen möglich.

Zwischen den Vorratskammern 107, 108 und der Mischkammer 109 sind Abtrennungen 110, 111 vorhanden, welche bei Bedarf geöffnet werden können. Beispielsweise sind in die Abtrennungen 110, 111 steuerbare Öffnungen oder Pumpen eingebaut, welche die Abgaberate der entsprechenden Chemikalien von den Vorratskammern in die Mischkammer steuern können.

Somit kann die Lichtintensität und die Dauer der Lumineszenzlichterzeugung geregelt werden.

Durch diesen chemischen Prozess wird Lumineszenzlicht erzeugt und das Display 102 zum Leuchten gebracht. Durch die Wahl geeigneter Chemikalien oder durch entsprechende Steuerung der Mischrate kann die Lebensdauer der Beleuchtungseinheit so stark verlängert werden, dass ein Austauschen nicht erforderlich ist.

Fig. 4 zeigt eine schematische Darstellung einer Steuerung zum Einstellen der Mischrate zwischen Oxidationsmittel und Farbstoff. In die Trennwände 110, 111 sind Pumpen 112, 116, 119 und Ventile oder Klappen 113, 117, 118 eingebaut, welche über eine elektronische Steuereinheit 114 gesteuert oder geregelt werden können. Bei den Pumpen und Klappen/Ventile 112, 116, 119, 113, 117, 118 handelt es sich beispielsweise um mikromechanische Pumpen und Klappen/Ventile, welche auf einen Chip integrierbar sind.

An die Steuereinheit 114 kann weiterhin ein Lichtsensor (nicht dargestellt in Fig. 4) oder weitere Sensorik, wie beispielsweise ein Zeitmesser, angeschlossen sein. Somit kann die Mischrate je nach Tageszeit bzw. je nach äußeren Lichtverhältnisses eingestellt werden. Weiterhin ist an die Steuereinheit 114 ein Computer 115 angeschlossen, welcher ein entsprechendes Mischprogramm steuert. Das auf dem Computer 115 ablaufende Steuerprogramm kann vom Benutzer je nach Anforderung entsprechend programmiert werden.

Fig. 5 zeigt eine schematische Darstellung eines Füllstandradars gemäß einem Ausführungsbeispiel der vorliegenden Erfindung.

Das Füllstandradar 500 weist hierbei ein Gehäuse 501 und eine Antenne 502 auf. Das Gehäuse 501 dient der Aufnahme der Sende-/Empfangselektronik und des Displays 102 mit der Beleuchtungseinheit. Hierfür ist in dem Gehäuse 501 ein entsprechender Hohlraum vorgesehen.

Die Antenne 502 dient dem Aussenden eines Sendesignals 504, welches an der Füllstandoberfläche 503 reflektiert wird und als Empfangssignal 505 von der Antenne empfangen wird.

Fig. 6 zeigt ein Flussdiagramm eines Verfahrens gemäß einem Ausführungsbeispiel der vorliegenden Erfindung. In einem ersten Schritt wird Lumineszenzlicht durch ein Beleuchtungselement erzeugt. Zur Erzeugung des Lumineszenzlichtes läuft beispielsweise eine chemolumineszente Reaktion innerhalb der Beleuchtungseinheit ab. Alternativ oder zusätzlich hierzu kann in der Beleuchtungseinheit ionisierende Strahlung erzeugt werden, welche eine phosphoreszierende Schicht anregt, so dass diese dann Lumineszenzlicht in Form von Phosporeszenzlicht ausstrahlt. In einem zweiten Schritt wird das Feldgerätedisplaymodul mit dem Lumineszenzlicht, beispielsweise von hinten als Hintergrundbeleuchtung, beleuchtet.

## Patentansprüche

1. Beleuchtungseinheit für ein Feldgerätedisplaymodul (102), die Beleuchtungseinheit umfassend:
ein Beleuchtungselement (101) zum Erzeugen von Lumineszenzlicht;
eine erste Vorratskammer (107);
eine zweite Vorratskammer (108);
eine Mischkammer (109);
wobei das Lumineszenzlicht zur Beleuchtung des Feldgerätedisplaymoduls (102) ausgeführt ist; und
wobei die Beleuchtungseinheit zur Bereitstellung einer Hintergrundbeleuchtung für das Feldgerätedisplaymodul (102) ausgeführt ist;
wobei das Beleuchtungselement (101) ein Chemolumineszenzelement zum Ausführen eines chemolumineszenten Prozesses zum Erzeugen des Lumineszenzlichts aufweist;
wobei das Chemolumineszenzelement ein Oxidationsmittel und einen Farbstoff aufweist, welche bei Bedarf zum Erzeugen des Lumineszenzlichtes mischbar sind;
wobei das Oxidationsmittel in der ersten Vorratskammer (107) und der Farbstoff in der zweiten Vorratskammer (108) angeordnet sind und bei Bedarf schrittweise in die Mischkammer (109) einleitbar sind, wo sie dann miteinander zum Erzeugen des Lumineszenzlichts reagieren.

2. Beleuchtungseinheit für ein Feldgerätedisplaymodul (102), die Beleuchtungseinheit umfassend:
ein Beleuchtungselement (101) zum Erzeugen von Lumineszenzlicht;
wobei das Lumineszenzlicht zur Beleuchtung des Feldgerätedisplaymoduls (102) ausgeführt ist; und
wobei die Beleuchtungseinheit zur Bereitstellung einer Hintergrundbeleuchtung für das Feldgerätedisplaymodul (102) ausgeführt ist;
wobei das Beleuchtungselement (101) ein Chemolumineszenzelement zum Ausrühren eines chemolumineszenten Prozesses zum Erzeugen des Lumineszenzlichts aufweist;
wobei das Beleuchtungselement (101) ein Chemolumineszenzelement zum Ausführen eines chemolumineszenten Prozesses zum Erzeugen des Lumineszenzlichts aufweist;
wobei das Chemolumineszenzelement ein Oxidationsmittel und einen Farbstoff aufweist, welche bei Bedarf zum Erzeugen des Lumineszenzlichtes mischbar sind;
weiterhin umfassend:
eine Steuereinheit (114) zum Steuern einer Mischrate zwischen Oxidationsmittel und Farbstoff.

3. Beleuchtungseinheit nach Anspruch 1 oder 2,
wobei das Beleuchtungselement (101) ein nachleuchtendes Material aufweist.

4. Beleuchtungseinheit nach Anspruch 3,
wobei das Beleuchtungselement (101) ein radioaktives Material umfasst, welches zum Erzeugen einer ionisierenden Strahlung ausgeführt ist.

5. Beleuchtungseinheit nach einem der vorhergehenden Ansprüche, weiterhin umfassend:
eine Abschirmung (105) zum Abschirmen von Lumineszenzlicht, welches nicht in Richtung Feldgerätedisplaymodul (102) abgestrahlt wird.

6. Beleuchtungseinheit nach einem der vorhergehenden Ansprüche,
wobei die Beleuchtungseinheit an die Form des Feldgerätedisplaymoduls (102) angepasst ist.

7. Beleuchtungseinheit nach einem der vorhergehenden Ansprüche, eingerichtet zum Betrieb mit einem Feldgerät ausgewählt aus der Gruppe bestehend aus einem Füllstandradar, einem TDR-Füllstandmesser, einem Ultraschall-Füllstandmesser, einem Kapazitiv-Feldgerät, einem Druckmessgerät und einem Grenzstand-Feldgerät.

8. Füllstand- oder Druckmessgerät (500) mit einer Beleuchtungseinheit nach einem der Ansprüche 1 bis 7.

9. Verwendung einer Beleuchtungseinheit nach einem der Ansprüche 1 bis 7 für ein Füllstandmessgerät oder für ein Druckmessgerät.

10. Verfahren zum Beleuchten eines Feldgerätedisplaymoduls (102), das Verfahren umfassend die Schritte:
Erzeugen von Lumineszenzlicht durch ein Beleuchtungselement (101);
Beleuchten des Feldgerätedisplaymoduls (102) mit dem Lumineszenzlicht;
wobei die Beleuchtungseinheit zur Bereitstellung einer Hintergrundbeleuchtung für das Feldgerätedisplaymodul (102) ausgeführt ist;
wobei das Lumineszenzlicht durch ein Chemolumineszenzelement zum Ausführen eines chemolumineszenten Prozesses erzeugt wird;
wobei das Chemolumineszenzelement ein Oxidationsmittel und einen Farbstoff aufweist, welche bei Bedarf zum Erzeugen des Lumineszenzlichtes mischbar sind;
wobei das Oxidationsmittel in der ersten Vorratskammer (107) und der Farbstoff in der zweiten Vorratskammer (108) angeordnet sind und bei Bedarf schrittweise in die Mischkammer (109) eingeleitet werden, wo sie dann miteinander zum Erzeugen des Lumineszenzlichts reagieren.

## Claims

1. An illumination unit for a field-device display module (102), with the illumination unit comprising:
an illumination element (101) for generating luminescence light;
a first reservoir (107);
a second reservoir (108);
a mixing chamber (109);
wherein the luminescence light is adapted to illuminate the field-device display module (102); and
wherein the illumination unit is adapted to provide background illumination for the field-device display module (102);
wherein the illumination element (101) comprises a chemiluminescence element for carrying out a chemiluminescent process for generating the luminescence light;
wherein the chemiluminescence element comprises an oxidant and a dye, which if required can be mixed so as to generate the luminescence light;
wherein the oxidant is arranged in the first reservoir (107), and the dye is arranged in the second reservoir (108), and if required the two can be introduced step-by-step to the mixing chamber (109) where they react with each other so as to generate the luminescence light.

2. An illumination unit for a field-device display module (102), with the illumination unit comprising:
an illumination element (101) for generating luminescence light;
wherein the luminescence light is adapted for illuminating the field-device display module (102); and
wherein the illumination unit is adapted to provide background illumination for the field-device display module (102);
wherein the illumination element (101) comprises a chemiluminescence element for carrying out a chemiluminescent process for generating the luminescence light;
wherein the illumination element (101) comprises a chemiluminescence element for carrying out a chemiluminescent process for generating the luminescence light;
wherein the chemiluminescence element comprises an oxidant and a dye, which if required can be mixed so as to generate the luminescence light;
further comprising:
a control unit (114) for controlling a mixing rate between the oxidant and the dye.

3. The illumination unit according to claim 1 or 2,
wherein the illumination element comprises a luminescent material.

4. The illumination unit according to claim 3,
wherein the illumination element comprises a radioactive material which is adapted to generate ionising radiation.

5. The illumination unit according to one of the preceding claims, further comprising:
a shielding (105) for shielding of luminescence light which is not radiated in the direction of the field-device display module (102).

6. The illumination unit according to one of the preceding claims,
wherein the illumination unit matches the shape of the field-device display module (102).

7. The illumination unit according to one of the preceding claims, adapted for operation with a field device selected from the group consisting of a fill level radar, a TDR fill level meter, an ultrasonic fill level meter, a capacitive field device, a pressure gauge and a level-detection field device.

8. A fill-level measuring device or a pressure gauge (500) comprising an illumination unit according to one of claims 1 to 7.

9. The use of an illumination unit according to according to one of claims 1 to 7 for a fill-level measuring device or for a pressure gauge.

10. A method for illuminating a field-device display module (102), with the method comprising the steps of:
generating luminescence light by means of an illumination element (101);
illuminating the field-device display module (102) with the luminescence light;
wherein the illumination unit is adapted to provide background illumination for the field-device display module (102);
wherein the chemiluminesce light is generated by a chemiluminescence element for carrying out a chemoluminscent process;
wherein the chemiluminescence element comprises an oxidant and a dye, which if required can be mixed so as to generate the luminescence light;
wherein the oxidant is arranged in the first reservoir (107), and the dye is arranged in the second reservoir (108), and if required the two can be introduced step-by-step to the mixing chamber (109) where they react with each other so as to generate the luminescence light.

## Revendications

1. Unité d'éclairage pour un module de visualisation d'appareil de champ (102), l'unité d'éclairage comprenant :
un élément d'éclairage (101) pour générer de la lumière luminescente;
une première chambre de réserve (107) ;
une seconde chambre de réserve (108) ;
une chambre de mélange (109) ;
unité d'éclairage dans laquelle,
la lumière luminescente est réalisée pour éclairer le module de visualisation d'appareil de champ (202) ; et
l'unité d'éclairage est réalisée pour fournir un éclairage d'arrière-plan pour le module de visualisation d'appareil de champ (102) ;
l'élément d'éclairage (101) présente un élément chimioluminescent pour réaliser un processus de chimioluminescence destiné à générer la lumière luminescente ;
l'élément chimioluminescent présente un oxydant et un colorant, qui peuvent être mélangés en cas de besoin pour générer la lumière luminescente ;
l'oxydant est disposé dans la première chambre de réserve (107) et le colorant est disposé dans la seconde chambre de réserve (108) et peuvent être introduits progressivement en cas de besoin dans la chambre de mélange (109), où ils réagissent ensuite entre eux pour générer la lumière luminescente.

2. Unité d'éclairage pour un module de visualisation d'appareil de champ (102), l'unité d'éclairage comprenant :
un élément d'éclairage (101) pour générer de la lumière luminescente ; unité d'éclairage dans laquelle,
la lumière luminescente est réalisée pour l'éclairage du module de visualisation d'appareil de champ (102) ; et
l'unité d'éclairage est réalisée pour fournir un éclairage d'arrière-plan pour le module de visualisation d'appareil de champ (102) ;
l'élément d'éclairage (101) présente un élément chimioluminescent pour la réalisation d'un processus de chimioluminescence destiné à générer la lumière luminescente ;
l'élément chimioluminescent présente un oxydant et un colorant, qui peuvent être mélangés en cas de besoin pour générer la lumière luminescente ;
comprenant en outre :
une unité de commande (114) pour le contrôle d'un rapport de mélange entre l'oxydant et le colorant.

3. Unité d'éclairage selon l'une des revendications 1 ou 2, dans laquelle l'élément d'éclairage (101) présente un matériau phosphorescent.

4. Unité d'éclairage selon la revendication 3, dans laquelle l'élément d'éclairage (101) comprend un matériau radioactif, qui est réalisé pour générer un rayonnement ionisant.

5. Unité d'éclairage selon l'une des revendications précédentes, comprenant en outre un écran (105) pour protéger de la lumière luminescente qui n'est pas rayonnée en direction du module de visualisation d'appareil de champ (102).

6. Unité d'éclairage selon l'une des revendications précédentes, dans laquelle l'unité d'éclairage est adaptée à la forme du module de visualisation d'appareil de champ (102).

7. Unité d'éclairage selon l'une des revendications précédentes, conçue pour être exploitée avec un appareil de champ sélectionné parmi le groupe constitué d'un radar de niveau, d'un appareil de mesure de niveau TDR, d'un appareil de mesure de niveau à ultrasons, d'un appareil de champ capacitif, d'un appareil de mesure de pression et d'un appareil de champ à niveau limite.

8. Appareil de mesure de pression ou de niveau (500) avec une unité d'éclairage selon l'une des revendications 1 à 7.

9. Utilisation d'une unité d'éclairage selon l'une des revendications 1 à 7 pour un appareil de mesure de niveau ou pour un appareil de mesure de pression.

10. Procédé d'éclairage d'un module de visualisation d'appareil de champ (102), le procédé comprenant les étapes :
génération de lumière luminescente par un élément d'éclairage (101) ;
éclairage du module de visualisation d'appareil de champ (102) par la lumière luminescente ;
procédé dans lequel,
l'unité d'éclairage est réalisée pour fournir un éclairage d'arrière-plan pour le module de visualisation d'appareil de champ (102) ;
la lumière luminescente est générée par un élément chimioluminescent pour la réalisation d'un processus de chimioluminescence ;
l'élément chimioluminescent présente un oxydant et un colorant, qui peuvent être mélangés en cas de besoin pour générer la lumière luminescente ;
l'oxydant est disposé dans la première chambre de réserve (107) et le colorant est disposé dans la second chambre de réserve (108) et sont introduits progressivement en cas de besoin dans la chambre de mélange (109), où ils réagissent ensuite entre eux pour générer la lumière luminescente.
